# FASCICULE DE BREVET EUROPEEN

(11) **EP 0 093 070 B1**
(45) Date de publication et mention de la délivrance du brevet: **18.05.1988**
(21) Numéro de dépôt: 83630066.5
(22) Date de dépôt: 18.04.1983
(51) Int. Cl.: H05B 7/12

(54) **Système d'étoupage pour électrodes**
Dichtungssystem für Elektroden
Sealing system for electrodes

(30) Priorité: 22.04.1982 LU 84104
(43) Date de publication de la demande: 02.11.1983
(73) Titulaire: ARBED S.A., L-2930 Luxembourg (LU)
(72) Inventeur: Mathgen, Georges, L-1221 Luxembourg (LU); Scherer, Robert, L-1660 Luxembourg (LU); Prüm, Charles, L-3490 Dudelange (LU); Leick, Roger, L-6989 Hostert (LU)
(74) Mandataire: Neyen, René

(56) Documents cités:
- DE-A- 2 125 773
- GB-A- 1 096 626
- US-A- 3 634 588
- US-A- 3 697 660
- US-A- 3 709 506

## Description

La présente invention concerne un système d'étoupage pour électrodes, notamment sur four électrique à électrodes en graphite travaillant sous atmosphère contrôlée. Un four opérant sous atmosphère contrôlée est construit de préférence de façon à présenter un unique conduit d'échappement des gaz dans lequel on installe normalement un dispositif d'obturation réglable, p.ex. un clapet ou une vanne-papillon qui permet le réglage de la pression, indépendamment du débit d'insufflation de gaz dans le four et du dégagement de gaz des matières en fusion.

Pour rendre étanche un tel four en dehors de la conduite d'échappement des gaz la solution adoptée normalement prévoit une cloche étanche qui couvre les électrodes avec leurs systèmes de suspension, d'entraînement et d'alimentation électrique et rendant difficile l'utilisation d'un porte électrodes classique.

Cette solution a l'avantage de permettre l'utilisation de joints toriques. Le désavantage est cependant que le système de suspension et d'entraînement de l'électrode doit être construit de façon très compacte pour limiter les dimensions de la cloche. De ce fait les éléments fragiles du système de suspension des électrodes et de leur alimentation électrique doivent être placés à proximité des électrodes et ne peuvent être protégés efficacement contre la chaleur dégagée par celles-ci.

D'après le brevet US-A-3 697 660 il est connu de prévoir à l'endroit de pénétration de l'électrode dans le four, un bourrage comprimé entourant l'élctrode, une chambre alimentée en gaz sous pression, entourant l'électrode et située entre le bourrage et l'intérieur du four ainsi que les moyens de refroidissement avoisinant ladite chambre, l'électrode et le bourrage.

La présente invention a pour but d'éliminer les désavantages exposés plus haut et de proposer un système d'étoupage qui rend le four étanche à l'endroit où l'électrode pénètre dans le four et qui est capable de s'adapter à des électrodes réalisées avec des tolérances élevées et possédant des irrégularités prononcées.

Ce but est atteint grâce au système selon l'invention tel qu'il est caractérisé dans la revendication indépendante. Des variantes d'exécution préférentielles sont décrites dans les revendications dependantes.

L'avantage majeur de la solution proposée par la présente invention réside dans le fait que les électrodes peuvent être remplacées rapidement à chaud sans risquer d'endommager les éléments mécaniques du système d'entraînement des électrodes. L'écartement entre ces éléments et l'électrode pourra correspondre à une distance représentant plusieurs fois le diamètre d'une électrode. On crée en outre la possibilité de maintenir les électrodes par des bras porte-électrodes de construction classique, ce qui est pratiquement impossible dans les systèmes connus. Lors d'un changement d'électrodes le temps d'arrêt de production du four est minimal puisque les électrodes peuvent être retirées sans devoir attendre qu'elles refroidissent et avec un minimum de manoeuvres nécessaires pour libérer l'électrode de sa griffe et du joint à l'endroit de pénétration dans le four.

L'invention sera décrite en déail à l'aide de la fig. 1 qui montre une des exécutions possibles.

Il y est représenté une électrode 1 à l'endroit de pénétration dans le four. L'étanchéité du four à cet endroit est obtenue par le montage d'un bourrage adéquat 2 qui est maintenu par un presse-étoupe constitué par les éléments 3, 4 et 5. Le bourrage 2 est constitué dans le cas présent par deux anneaux en fibres de carbone à joints décalés. Le serrage du presse-étoupe se fait à l'aide des boulons 6. La partie 5 du presse-étoupe est assise dans un anneau de refroidissement 7. L'étanchéité entre ces deux éléments est garantie par un ou deux joints en 0 indiqués sur la fig. 1 par la référence 8.

Le presse-étoupe est fixé à l'anneau de refroidissement 7 à l'aide de clavettes 9 passant par les axes de support 10.

L'anneau de refroidissent 7 est lui-même monté sur un anneau 11 isolant. Il est maintenu par les boulons 12, isolés eux-mêmes électriquement à l'aide des bagues isolantes 13. Ces boulons 12 attachent l'ensemble des anneaux de l'électrode à la plaque 14, en acier de préférence, que constitue la paroi de séparation entre l'atmosphère du four et l'air libre. L'étanchéité entre les derniers anneaux décrits est également réalisée à l'aide de joints en 0 repérés par la référence 15. La plaque métallique 14 est elle-même protégée contre la chaleur du four, de préférence par une matte en fibres céramiques 16.

Selon une version préférée de l'invention un anneau métallique en 4 parties 17, est monté en dessous des éléments 3, 4 et 5 constituant le presse-étoupe. Il servira à maintenir une étanchéité minimale entre l'espace 18 et l'intérieur du four. L'espace 18 aura donc la fonction d'un sas qui sera de préférence maintenu sous pression par l'injection d'un gaz inerte (comme l'azote), par l'orifice 19 dans le cas de la fig. 1.

Ainsi, même dans la cas où le bourrage ne constituait pas un joint parfaitement étanche, le danger de pénétration d'air dans le four est pratiquement exclu tant que la pression du sas est supérieure à celle de l'atmosphère extérieure du four. Le gaz neutre en contact avec le bourrage en carbone élimine toute oxydation de celui-ci en présence d'une électrode surchauffée.

Pour limiter la température de l'électrode au niveau du presse-étoupe il est préférable d'installer une gaine refroidie autour de l'électrode. Cette gaine 20 sera de préférence cylindrique et concentrique à l'électrode. Dans le cas présent elle est constituée par deux manchons cylindriques concentriques entre lesquels passe une spirale qui sert à guider l'eau de refroidissement amenée par la conduite 21 et évacuée par la conduite 22.

Dans une version préférée de la présente invention, un troisième anneau 23 autour de l'électrode 1 protège les anneaux supérieurs contre le rayonnement provenant de l'intérieur du four. Cet anneau 23 est constitué de plusieurs segments 24, six dans le cas présent, qui pivotent autour d'axes 25 auxquels ils sont suspendus. Le centre de gravité de chaque segment sera plus éloigné de l'axe de l'électrode que son axe de basculement pour qu'il soit poussé vers l'électrode par son propre poids.

Cette solution présente l'avantage de permettre à ces segments d'épousser au mieux la forme de l'électrode sand interdire un léger désalignement de celle-ci.

Pour empêcher cependant qu'une électrode, montée légèrement en obique par rapport à son axe théorique 25, n'entre en contact avec des parties du four qui ne sont pas destinées à la guider et à la maintenir en position, on a avantage à prévoir des taquets 27 qui limitent l'angle de basculement des segments 24. Ainsi l'électrode est maintenue, d'une part, par le bras porte-électrode et, d'autre part, par l'anneau 23, tel que l'angle entre l'axe effectif et l'axe théorique de l'électrode ne pourra dépasser une valeur maximum déterminée.

Ceci est surtout important dans le cas où le four est pivotable, c.à.d. quand l'axe théorique de l'électrode n'est pas toujours vertical.

Avec, en haut, un bras porte-électrode bien guidé et en bas, l'anneau 23 on arrivera en effect à limiter le mouvement latéral de l'électrode à l'intérieur du bourrage, ceci en vue de garantir l'efficacité de celui-ci et afin de réduire son usure suite au mouvement vertical de l'électrode.

Selon une version préférée de l'invention, les anneaux 3, 4 et 5 constituant le presse-étoupe sont chacun scindés en deux moitiés égales dans le sens de l'axe de l'électrode. Ils seront cependant montés de sorte à ce que l'axe de la découpe soit déplacé d'un anneau à l'autre ce qui fait que le presse-étoupe assemblé à l'aide des boulons 6 forme un tout pratiquement rigide.

En adoptant ce type de presse-étoupe il est possible de détacher tous ses éléments 2, 3, 4 et 5 de l'électrode usée sans devoir les faire glisser le long de l'électrode pour les ôter ce qui présente un sérieux avantage dans la pratique.

## Revendications

1. Système d'étoupage pour électrodes (1), notamment pour électrodes montées sur un four électrique opérant sous atmosphère contrôlée, comportant, à l'endroit de pénétration de l'électrode (1) dans le four, un bourrage (2) comprimé entourant l'électrode (1), une chambre (18), alimentée en gaz sous pression, entourant l'électrode (1) et située entre ledit bourrage et l'intérieur du four ainsi que des moyens de refroidissement avoisinant ladite chambre (18), l'électrode (1) et le bourrage (2), caractérisé
en ce que le bourrage (2) est logé dans un presse-étoupe constitué par des éléments de forme annulaire (3, 4, 5), des moyens de serrage (6) étant prévus pour comprimer ledit bourrage (2) à l'intérieur dudit presse-étoupe (3, 4, 5), ce dernier étant logé de manière étanche dans un anneau de refroidissement (7),
en ce que la chambre (18), alimentée en gaz sous pression, est notamment délimitée par le bourrage (2), par le corps de l'électrode (1), par une paroi appartenant aux moyens de refroidissement et côté pour, par un anneau métallique (17) en au moins deux parties s'appuyant contre l'électrode.
en ce que les moyens de refroidissement comportent, à côté de l'anneau (7) entourant le bourrage (2), également une gaine (20) entourant l'électrode, ladite gaine étant située entre ladite chambre (18) et la partie active de l'électrode et
en ce qu'un anneau (23) entourant presqu'entièrement l'électrode (1) et constitué par au moins 2 segments (24) est situé entre la partie active de l'électrode (1) et ladite gaine (20).

2. Systeme d'étoupage selon la revendication 1, caractérisé en ce que le borrage (2) est constitué par deux anneaux superposés, qui s'appuient contre l'électrode (1).

3. Système d'étoupage selon les revendications 1 ou 2, caractérisé en ce que le bourrage (2) est à base de fibres en carbone ou en graphite.

4. Système d'étoupage selon une des revendications 1 à 3, caractérisé en ce que les anneaux (3, 4, 5) du presse-étoupe sont chacun scindés en deux parties, de préférence égales, dans le sens de l'axe de l'électrode.

5. Système d'étoupage selon la revendication 4, caractérisé en ce que les moyens de serrage (6) sont constitués par des boulons.

6. Système d'étoupage selon la revendication 1, caractérisé en ce que la gaine (20) est constituée par deux manchons cylindriques concentriques entre lesquels passe une spirale qui sert à guider le fluide de refroidissement.

7. Système d'étoupage selon la revendication 1, caractérisé en ce que chaque segment (24) peut pivoter autour d'un axe (25) et possède un centre de gravité différent de son axe de basculement, de façon telle que le centre de gravité des segments (24) soit plus éloigné de l'axe théorique de l'électrode (1) que ledit axe de basculement.

8. Système d'étoupage selon la revendication 7, caractérisé en ce qu'il possède six segments (24).

9. Système d'étoupage selon la revendication 7, caractérisé en ce que des taquets (27) limitent l'angle de basculement des segments (24).

## Patentansprüche

1. Dichtungssystem für Elektroden (1), insbesondere für über einem unter geregelter Atmosphäre arbeitenden Elektroofen angebrachte Elektroden, begreifend an der Einführungsstelle der Elektrode (1) in den Ofen, eine die Elektrode (1) umgebende gepresste Dichtung (2), eine mit Druckgas beaufschlagte Kammer (18) welche die Elektrode (1) umgibt und zwischen der genannten Dichtung und dem Inneren des Ofens angebracht ist, sowie Kühlvorrichtungen in unmittelbarer Nähe der genannten Kammer (18), der Elektrode (1) und der Dichtung (2), dadurch gekennzeichnet, dass
die Dichtung (2) eingefasst ist in einer Stopfbüchse bestehend aus ringförmigen Teilen (3, 4, 5), Spannvorrichtungen (6) zum Pressen der Dichtung (2) im Innern der Stopfbüchse (3, 4, 5), wobei letztere schlüssig von einem ringförmigen Kühlelement (7) umgeben ist,
die mit Druckgas beaufschlagte Kammer (18) im wesentlichen begrenzt wird durch die Dichtung (2), den Elektrodenkörper (1), eine zu den Kühlvorrichtungen gehörenden Wand sowie, zur Ofenseite hin, durch einen aus wenigstens zwei Teilen bestehenden und sich gegen die Elektrode abstützenden metallischen Ring (17),
die Kühlvorrichtungen, ausser dem die Dichtung (2) umgebenden Ring (7), ebenfalls eine die Elektrode umgebende Ummantelung (20) begreifen, wobei die genannte Ummantelung zwischen der genannten Kammer (18) und dem aktiven Teil der Elektrode angebracht ist und, dass
ein die Elektrode (1) nahezu vollständig umgebender und aus wenigstens zwei Segmenten (24) bestehender Ring (23) zwischen dem aktiven Teil der Elektrode (1) und der genannten Ummantelung (20) angebracht ist.

2. Dichtungssystem gemäss Anspruch 1, dadurch gekennzeichnete dass die Dichtung (2) aus zwei übereinander liegenden Ringen besteht, die sich gegen die Elektrode (1) abstützen.

3. Dichtungssystem gemäss den Ansprüchen 1 oder 2, dadurch gekennzeichnet, dass die Dichtung (2) teilweise aus Kohlenstoff- oder Graphitfasern besteht.

4. Dichtungssystem gemäss einem der Ansprüche 1 bis 3, dadurch gekennzeichnet, dass jeder der Ringe (3,4,5) der Stopfbüchse in der Richtung der Elektrodenachse in zwei vorzugsweise gleiche Teile getrennt ist.

5. Dichtungssystem gemäss Anspruch 4, dadurch gekennzeichnet, dass die Spannvorrichtungen (6) aus Gewindebolzen bestehen.

6. Dichtungssystem gemäss Anspruch 1, dadurch gekennzeichnet, dass die Ummantelung (20) aus zwei konzentrischen zylindrischen Büchsen besteht, zwischen denen eine zur Führung des Kühlmediums dienende Spirale angebracht ist.

7. Dichtungssystem gemäss Anspruch 1, dadurch gekennzeichnet, dass jedes Segment (24) um eine Achse (25) schwenken kann und einen von der Schwenkachse unterschiedlichen Schwerpunkt aufweist, wobei der Schwerpunkt der Segmente (24) weiter von der theoretischen Achse der Elektrode (1) entfernt ist als die genannte Schwenkachse.

8. Dichtungssystem gemäss Anspruch 7, dadurch gekennzeichnet, dass es sechs Segmente (24) besitzt.

9. Dichtungssystem gemäss Anspruch 7, dadurch gekennzeichnet, dass Anschläge (27) den Schwenkelwinkel der Segmente (24) begrenzen.

## Claims

1. A sealing system for electrodes (1), in particular for electrodes mounted on an electric furnace operating in a controlled atmosphere, comprising, at the point where the electrode (1) penetrates into the furnace, a compressed packing (2) surrounding the electrode (1), a chamber (18) supplied with compressed gas, surrounding the electrode (1) and placed between the said packing and the inside of the furnace together with cooling means adjacent to the said chamber (18), the electrode (1) and the packing (2), characterised
in that the packing (2) is encased in a packing box formed by elements (3, 4, 5) which are annular in form, tightening means (6) being provided for compressing the said packing (2) inside the said packing box (3, 4, 5), the latter being enclosed in a cooling ring (7) in a sealing-tight manner,
in that the chamber (18) supplied with compressed gas, is in particular defined by the packing (2), by the body of the electrode (1), by a partition associated with the cooling means and towards the furnace, by a metal ring (17) in at least two parts abutting the electrode,
in that the cooling means also comprise, near the ring (7) surrounding the packing (2), a sheathing (20) surrounding the electrode, the said sheathing being situated between the said chamber (18) and the active part of the electrode, and
in that a ring (23), surrounding the electrode (1) almost completely and consisting of at least two segments (24), is situated between the active part of the electrode (1) and said sheathing (20).

2. A sealing system according to claim 1, characterised in that the packing (2) consists of two rings, one on top of the other, abutting the electrode (1).

3. A sealing system according to the claims 1 or 2, characterised in that the packing (2) consists partly of carbon or graphite fibers.

4. A sealing system according to one of the claims 1-3, characterised in that the annular elements (3, 4, 5) of the packing box are each divided in the direction of the electrode axis into two preferably equal parts.

5. A sealing system according to claim 4, charcaterised in that the tightening means (6) are screw-bolts.

6. A sealing system according to claim 1, characterised in that the sheathing (20) consists of two concentric cylindrical jackets, a spiral for guiding the cooling fluid being located between them.

7. A sealing system according to claim 1, characterised in that each segment (24) can pivot upon an axis (25) and has its center of gravity separated from its pivot, so that the center of gravity (24) is farther away from the theoretical axis of the electrode (1) than said pivot.

8. A sealing system according to claim 7, characterised in that it has six segments (24).

9. A sealing system according to claim 7, characterised in that stoppers (27) limit the pivoting movement of the segments (24).
